# EUROPÄISCHE PATENTSCHRIFT

(11) **EP 3 986 670 B1**
(45) Veröffentlichungstag und Bekanntmachung des Hinweises auf die Patenterteilung: **23.07.2025**
(21) Anmeldenummer: 20734668.5
(22) Anmeldetag: 18.06.2020
(51) Int. Cl.: B25G 1/08

(54) **SCHRAUBWERKZEUG MIT MAGAZIN**
SCREWDRIVER TOOL HAVING MAGAZINE
OUTIL DE VISSAGE DOTÉ D'UN MAGASIN

(30) Priorität: 21.06.2019 DE 102019116810
(43) Veröffentlichungstag der Anmeldung: 27.04.2022
(73) Patentinhaber: Wera Werkzeuge GmbH, 42349 Wuppertal (DE)
(72) Erfinder: POPIOLEK, Waldemar, 42119 Wuppertal (DE)
(74) Vertreter: Grundmann, Dirk
(86) Internationale Anmeldenummer: PCT/EP2020/066856
(87) Internationale Veröffentlichungsnummer: WO 2020/254456

(56) Entgegenhaltungen:
- EP-A1- 3 421 181
- DE-A1- 102007 033 331
- DE-U1- 202009 013 395
- DE-U1- 202012 101 086
- DE-U1- 202012 101 086
- US-A- 3 426 813
- US-A1- 2005 284 267
- US-A1- 2017 239 807
- US-A1- 2018 207 787
- US-B1- 7 066 061

## Beschreibung

### Gebiet der Technik

Die Erfindung betrifft eine Vorrichtung mit einer in einer Verwahrstellung in einer Verwahrhöhlung eines Griffs angeordneten Aufbewahrungseinrichtung zur Aufbewahrung von Schraubendrehereinsätzen, die wahlweise in ein Futter insbesondere der Vorrichtung einsetzbar sind, wobei die Aufbewahrungseinrichtung in einer axialen Richtung bezogen auf eine Betätigungsachse aus der Verwahrhöhlung in eine Entnahmestellung bringbar ist, in der zumindest einer der Schraubeinsätze der Aufbewahrungseinrichtung entnommen werden kann.

### Stand der Technik

Schraubwerkzeuges, die in ihrem Griff ein aus einer Verwahrstellung in eine Entnahmestellung bringbares Magazin in Form einer Aufbewahrungseinrichtung für Bits aufweisen, sind bekannt insbesondere aus den DE 30 04 958 A1, DE 200 12 953 U1, DE 10 2004 011 892 A1 und EP 0 674 567 B1. Die zuletzt genannte Schrift beschreibt einen Griff mit einer darin steckenden Klinge, die einen Schaft ausbildet, entlang dessen eine Aufbewahrungseinrichtung zur Aufbewahrung von Schraubendrehereinsätzen in axialer Richtung aus einer Verwahrhöhlung des Griffes herausgezogen werden kann.

Der Oberbegriff des Anspruches 1 wird in der US 7 066 061 B1 dargestellt.

Andere Beispiele sind aus der US 3 426 813 A, US 2018/207787 A1, US 2017/239807 A1, DE 20 2012 101086 U1 oder DE 10 2007 033331 A1 bekannt.

### Zusammenfassung der Erfindung

Der Erfindung liegt die Aufgabe zugrunde, eine gattungsgemäße Vorrichtung gebrauchsvorteilhaft weiterzubilden.

Gelöst wird die Aufgabe durch die in Anspruch 1 angegebene Erfindung, wobei die Unteransprüche vorteilhafte Weiterbildungen der im Hauptanspruch angegebenen Erfindung darstellen.

Zunächst und im Wesentlichen wird vorgeschlagen, dass die Aufbewahrungseinrichtung nach ihrer Verlagerung aus der Verwahrstellung in der Entnahmestellung um ein Schwenklager in eine Schwenkstellung bringbar ist. Die in der Verwahrstellung in der Verwahrhöhlung einsteckende Aufbewahrungseinrichtung kann zunächst entlang eines Schaftes, der von der Klinge einer als Schraubwerkzeug ausgebildeten Vorrichtung gebildet ist, gleiten, wobei vorgesehen ist, dass die Gleitbewegung durch einen Anschlag begrenzt ist. Erreicht die Aufbewahrungseinrichtung nach ihrer insbesondere linearen Verlagerung den Anschlag, so kann sie bevorzugt um einen Lagerpunkt verschwenkt werden. Es ist insbesondere vorgesehen, dass die Aufbewahrungseinrichtung eine taumelartige Bewegung vollführen kann, wobei auch vorgesehen ist, dass der Schwenkwinkel 10°, 15°, 20° oder mindestens 25° bezogen auf eine Koaxialstellung der Aufbewahrungseinrichtung zur Betätigungsachse beträgt. Der Lagerpunkt bzw. das Schwenklager kann vom Kopf eines Schaftes ausgebildet sein. Der Schaft kann sich in einer Mittelachse der Verwahrhöhlung erstrecken. Der Kopf kann von einem durchmesservergrößerten Abschnitt des Endes des Schaftes ausgebildet sein. Der Schaft kann aus Stahl bestehen, während der Griff und die Aufbewahrungseinrichtung aus Kunststoff bestehen kann. Der Kopf kann eine Scheitelfläche aufweisen, die gerundet ist oder die kegelstumpfartig oder ähnlich ausgebildet ist. Der Scheitelfläche kann eine Raststufe gegenüberliegen, die von einem Lagerelement, welches von einem Vorsprung einer Federzunge ausgebildet ist, untergriffen werden kann. In einer Weiterbildung der Erfindung wird vorgeschlagen, dass eine zentrale Höhlung der Aufbewahrungseinrichtung einen Führungskanal ausbildet. Die Lagerelemente, insbesondere die Vorsprünge, die den Kopf untergreifen, können von einem Endabschnitt des Führungskanales ausgebildet sein. Es kann vorgesehen sein, dass die Aufbewahrungseinrichtung hantelartig ausgebildet ist. Sie kann eine Fußplatte aufweisen, die in axialer Richtung von einer Deckelplatte beabstandet ist. In der Verwahrstellung kann die Deckelplatte die Verwahröffnung verschließen. Die Aufbewahrungseinrichtung kann drehbar in der Verwahrhöhlung angeordnet sein, sodass sich die Deckelplatte gegenüber dem Griff drehen kann. Dies erleichtert eine Schraubbetätigung, wenn sich die Höhlung der den Griff umfassenden Hand an der Deckelplatte abstützt. In der Entnahmestellung kann die Fußplatte im Bereich der Öffnung der Verwahrhöhlung liegen. Die Fußplatte kann Rückstellelemente aufweisen. Es kann sich dabei um Federarme handeln, die in azimutaler Richtung ausgerichtet sind und die sich in radialer Richtung bezogen auf die Achse federnd verlagern können. Insbesondere Vorsprünge des Rückstellelementes können sich an der Wandung der Verwahrhöhlung abstützen. Sie liefern eine Rückstellkraft, die die verschwenkte Aufbewahrungseinrichtung zurück in eine nicht verschwenkte Stellung zwingen kann. Es ist insbesondere vorgesehen, dass sich radial nach außen weisende Abschnitte des Rückstellelementes in einer nicht verschwenkten Stellung der Aufbewahrungseinrichtung an der Innenwandung der Verwahrhöhlung abstützen. Sie können sich federvorgespannt dort abstützen, wobei die Federvorspannung ausreichend groß ist, um noch eine Rückstellkraft zu erzeugen, wenn die Aufbewahrungseinrichtung in die Verschwenkstellung gebracht ist. Es ist insbesondere vorgesehen, dass die Aufbewahrungseinrichtung derart weit verschwenkt werden kann, dass die von ihr bevorrateten Schraubeinsätze in eine berührende Anlage an den Rand der Verwahrhöhlung treten. Indem sich die Schraubendrehereinsätze in dieser Stellung am Rand der Verwahr-höhlung abstützen, nehmen sie eine gegen ein Herausfallen gesicherte Stellung ein. Die auf der gegenüberliegenden Seite angeordneten Schraubeinsätze, die dann auf der Schwenkaußenseite angeordnet sind, sind erfindungsgemäß einfacher aus ihren Aufbewahrungsfächern zu entnehmen. Es ist insbesondere vorgesehen, dass die Aufbewahrungsfächer in Radialrichtung nach außen offene Kammern sind, in denen Sechskantabschnitte der Schraubeinsätze in einem Klemmsitz gehalten sind. Die Aufbewahrungsfächer sind insbesondere unmittelbar angrenzend an die Deckelplatte angeordnet, sodass die sich parallel zur Achse erstreckenden Schraubeinsätze aus den Aufbewahrungsfächern heraus gewinkelt werden können. In einer Weiterbildung der Erfindung wird vorgeschlagen, dass die Aufbewahrungseinrichtung zweiteilig ausgebildet ist. Sie kann aus zwei in axialer Richtung ineinander gesteckte Kunststoffteile ausgebildet sein. Es ist insbesondere vorgesehen, dass ein erstes Teil der Aufbewahrungseinrichtung einen Einsteckabschnitt aufweist, der in eine Einsteckhöhlung eines zweiten Teiles eingesteckt ist. Dabei kann vorgesehen sein, dass der Einsteckabschnitt von einer axialen Verlängerung eines Zentralabschnitts ausgebildet ist. Die Einsteckhöhlung kann ebenfalls von einem Zentralabschnitt ausgebildet sein. Die Aufbewahrungsfächer erstrecken sich um den Zentralabschnitt herum. Ferner ist vorgesehen, dass der Griff eine im Wesentlichen rotationssymmetrische Gestalt bezogen auf den Schaft besitzt, wobei der Schaft an seinem freien Ende ein Schraubwerkzeug oder ein Futter tragen kann. Durch Drehen des Griffs um die Drehachse kann das Schraubwerkzeug bzw. das Futter gedreht werden. Der Schaft steckt bevorzugt in einer Befestigungsöffnung des Griffs. Er kann von der Griffaußenseite durch die Befestigungsöffnung eingepresst werden, sodass ein an seinem Ende den Kopf aufweisender Abschnitt des Schaftes sich durch das Zentrum der Verwahrhöhlung erstreckt, wobei sich frei durch die Verwahrhöhlung erstreckende Abschnitt des Schaftes eine Länge besitzen kann, die im Wesentlichen der axialen Länge der Verwahrhöhlung entspricht, sodass der Kopf des Schaftes im Bereich des Öffnungsrandes der Verwahrhöhlung liegt. Der Schaft kann Rastvorsprünge aufweisen, die mit den Lagerelementen zusammenwirken oder die mit federnden Vorsprünge zusammenwirken, sodass die Aufbewahrungseinrichtung, die ein Magazin zur Aufbewahrung von Bits ausbildet, rastend in der Verwahrstellung und in der Entnahmestellung gehalten ist. Es sind mehrere, insbesondere vier in gleichmäßiger Umfangsverteilung um den Schaft angeordnete Federzungen vorgesehen, die an ihren freien Enden Vorsprünge aufweisen, die den Kopf untergreifen. Diese Vorsprünge wirken auch mit vom Schaft ausgebildeten Rastvorsprüngen zusammen

Die Funktionsweise der Vorrichtung ist die Folgende: Ausgehend von einer Verwahrstellung, in der die Aufbewahrungseinrichtung vollständig in der Verwahrhöhlung eingesteckt ist und die Verwahrhöhlung von der Deckelplatte verschlossen ist, kann die Aufbewahrungseinrichtung durch axialen Zug an der Deckelplatte, die hierzu geringfügig über den Rand des Griffes vorstehen kann, in ihre Entnahmestellung gebracht werden. In der Verwahrstellung ist die Verwahrhöhlung im Wesentlichen staubdicht verschlossen. Ein an den Rand der Deckelplatte angeformter Bund übergreift einen Kragen des Randes der Öffnung. Um die Vorrichtung in die Entnahmestellung zu bringen, kann die Aufbewahrungseinrichtung entlang des Schaftes gezogen werden, bis die Lagerelemente an die Raststufe des Kopfes anschlagen. In dieser Position kann die Aufbewahrungseinrichtung um einen Schwenkwinkel geneigt werden. Während dieser Linearbewegung wird der Kopf innerhalb des Führungskanales der Aufbewahrungseinrichtung geführt. Dies kann derart erfolgen, dass die Aufbewahrungseinrichtung während der Linearverlagerung nicht verschwenkbar ist, sondern erst dann verschwenkt werden kann, wenn der Kopf an den Vorsprüngen der Federarme anschlägt, die die Lagerelemente ausbilden, um die der Kopf verschwenkbar ist. Die Aufbewahrungsvorrichtung kann gegen die Rückstellkraft eines Federelementes von einer nicht geneigten Stellung in eine geneigte Stellung gebracht werden. Die Aufbewahrungseinrichtung kann soweit geneigt werden, dass die neigungsinnenseitig angeordneten Schraubeinsätze an den Rand der Verwahrhöhlung anstoßen. Die neigungsaußenseitig angeordneten Bits können dadurch leichter aus ihren Aufbewahrungsfächern entnommen bzw. in die Aufbewahrungsfächer wieder hinein gesetzt werden. Die auf der gegenüberliegenden Seite angeordneten Bits können sich dabei am Rand der Verwahrhöhlung abstützen, um so gegen ein Herausfallen gesichert zu sein.

### Kurze Beschreibung der Zeichnungen

Ein Ausführungsbeispiel der Erfindung wird nachfolgend anhand beigefügter Zeichnungen erläutert. Es zeigen:
- Fig. 1: das Schraubwerkzeug in der Ansicht mit einer in eine Entnahmestellung gebrachten Aufbewahrungseinrichtung 3, die eine Schwenkstellung einnimmt,
- Fig. 2: eine Explosionsdarstellung der Elemente der Vorrichtung,
- Fig. 3: den Schnitt gemäß der Linie III-III, jedoch in einer nicht verschwenkten Stellung der Aufbewahrungseinrichtung 3,
- Fig. 4: eine Darstellung gemäß Figur 3, jedoch in der Verwahrstellung,
- Fig. 5: den Schnitt gemäß der Linie V-V in Figur 3,
- Fig. 6: einen Schnitt gemäß Figur 3, jedoch mit verschwenkter Aufbewahrungseinrichtung 3,
- Fig. 7: eines von zwei Teilen der Aufbewahrungseinrichtung 3,
- Fig. 8: eine Draufsicht auf eine Fußplatte 11 der Aufbewahrungseinrichtung.

### Beschreibung der Ausführungsformen

Die in den Zeichnungen dargestellte Vorrichtung ist ein Schraubwerkzeug mit einem Griff 1, welcher aus Kunststoff besteht. Der Griff besitzt eine verkürzte axiale Grifflänge von etwa einer halben Handbreit. Der Griff 1 besitzt ein frontseitiges Ende und ein rückseitiges Ende. Das frontseitige Ende besitzt eine Befestigungsöffnung 17, in die ein Schaft 6 aus Stahl eingesteckt ist. Am freien Ende des Schaftes 6 befindet sich ein Futter 5 zum Einstecken eines Schraubwerkzeuges. Bei dem Schraubwerkzeug handelt es sich bevorzugt um einen Schraubeinsatz 4. Das rückwärtige Ende des Griffs 1 wird in einer Gebrauchsstellung von einer Deckelplatte 12 ausgebildet. Die Deckelplatte 12 verschließt eine zum rückwärtigen Ende des Griffs 1 hin offene Verwahrhöhlung 2. Die Verwahrhöhlung 2 besitzt einen kreiszylindrischen Querschnitt. Durch die Zentralachse der Verwahrhöhlung 2 erstreckt sich der Schaft 6, der an seinem freien Ende einen Kopf 7 aufweist. Der Kopf 7 liegt etwa auf dem Niveau eines Öffnungsrandes 2' der Verwahrhöhlung 2.

In der in Figur 4 dargestellten Verwahrstellung steckt ein als Magazin zur Aufnahme von Schraubendreher-Bits ausgebildete Aufbewahrungseinrichtung 3 in der Verwahrhöhlung 2. Eine Fußplatte 11 der Aufbewahrungseinrichtung 3 erstreckt sich unmittelbar oberhalb eines Bodens der Verwahrhöhlung 2. Der Schaft 6 durchragt einen Führungskanal 9, der aus zwei Teilen bestehenden Aufbewahrungseinrichtung 3. Ein erster Teil der Aufbewahrungseinrichtung 3 bildet die Fußplatte 11 aus, die in ihrem Umfangsbereich sich in azimutaler Richtung erstreckende Federzungen aufweist, die Rückstellelemente 21 ausbilden und die durch einen Freiraum 23 vom Zentralbereich der Fußplatte 11 getrennt sind. Aus dem Zentralbereich der Fußplatte 11 entspringt ein Zentralabschnitt 13, aus welchem wiederum in Axialrichtung ein Einsteckabschnitt 16 herausragt. Der Einsteckabschnitt 16 kann in eine Einsteckhöhlung 15 des anderen Teiles der Aufbewahrungseinrichtung 3 eingesteckt werden, welche ebenfalls einen Zentralabschnitt 14 aufweist. Im zusammengesteckten Zustand bilden die beiden Zentralabschnitte 13, 14 eine zentrale Achse der Aufbewahrungseinrichtung 3, die der Aufbewahrungseinrichtung 3 zusammen mit der Deckelplatte 12 und der Fußplatte 11 eine im Wesentlichen hantelförmige Gestalt verleihen.

Unmittelbar unterhalb der Deckelplatte 12 befinden sich in gleichmäßiger Verteilung in Umfangsrichtung um den Zentralabschnitt 14 angeordnete Aufbewahrungsfächer 10, die jeweils gabelförmige Vorsprünge aufweisen, zwischen denen Sechskantabschnitte der Schraubeinsätze gehalten werden können. Die Schraubeinsätze erstrecken sich parallel zum Zentralabschnitt 13, 14. Es sind Rastmittel 24, 25 vorgesehen, mit denen die beiden Teile der Aufbewahrungseinrichtung 3 aneinander gefesselt sind. Ein Rastvorsprung 24 kann in einer Rastausnehmung 25 eingreifen.

Der Zentralabschnitt 13, 14 bildet die Höhlung 8 aus, in der sich der Schaft 6 in der Verwahrstellung befindet. Im Bereich der Fußplatte 11 befinden sich Lagerelemente 8, die von radialeinwärts ragenden Vorsprüngen von Federzungen 18 gebildet sind, die sich im Zentralabschnitt 13 befinden. Die Vorsprünge untergreifen eine Raststufe 7" des Kopfes 7. Der Kopf 7 bildet ein punktförmiges Schwenklager aus, um den die Aufbewahrungseinrichtung 3 aus einer nicht verschwenkten Stellung, in der sich der Führungskanal 9 in der Zentralachse A befindet, verschwenkt werden kann. Die Aufbewahrungseinrichtung 3 kann insbesondere um Schwenkwinkel bis zu 25° verschwenkt werden. Ausgehend von einer mittleren Neutralstellung, in der die Achse der Aufbewahrungseinrichtung 3 mit der Drehachse A zusammenfällt, kann die Aufbewahrungseinrichtung 3 in jeder Radialrichtung verschwenkt werden. In der verschwenkten Stellung kann die Figurenachse der Aufbewahrungseinrichtung 3 auf einer Kegelmantelfläche um die Drehachse A bewegt werden. Der Schwenkwinkel kann aber auch größer als 25° sein. Es ist insbesondere vorgesehen, dass die Aufbewahrungseinrichtung 3 in jeder Richtung so weit verschwenkt werden kann, bis die in den Aufbewahrungsfächern 10 schwenkinnenseitig angeordneten Bits 4 gegen den Öffnungsrand 2' der Verwahrhöhlung 2 stoßen.

Die Rückstellelemente 21 sind in der Lage, die Aufbewahrungseinrichtung 3 aus der Verschwenkstellung in Richtung der nicht verschwenkten Stellung zu beaufschlagen.

An einen durchmesservergrößerten Abschnitt 26 des Schaftes 6, der in der Befestigungsöffnung 17 steckt, schließt sich ein durchmesserverminderter Abschnitt des Schaftes 6 an, der sich durch die Verwahrhöhlung 2 erstreckt. Dieser Abschnitt besitzt zumindest zwei rotationssymmetrische Rastvorsprünge 19, 20, die mit den Lagerelementen 8 zusammenwirken. Die Lagerelemente 8, die von an den Enden von Federarmen 18 angeordneten Vorsprüngen gebildet sind, entfalten zusammen mit den Rastvorsprüngen 19, 20 eine Rastfunktion. Die Rastvorsprünge 19, 20 werden von klappsymmetrischen Kegelstumpfabschnitten ausgebildet.

Eine Vorrichtung oder ein Verfahren, die gekennzeichnet sind durch eines oder mehrere der kennzeichnenden Merkmale eines der vorhergehenden Ansprüche.

### Liste der Bezugszeichen

| | | | |
|---|---|---|---|
| 1 | Griff | 25 | Rastmittel, Rastausnehmung |
| 2 | Verwahrhöhlung | 26 | Abschnitt |
| 2' | Öffnungsrand | | |
| 3 | Aufbewahrungseinrichtung | A | Zentralachse |
| 4 | Schraubeinsatz | | |
| 5 | Futter | | |
| 6 | Schaft | | |
| 7 | Kopf | | |
| 7' | Stirnfläche | | |
| 7" | Raststufe | | |
| 8 | Lagerschale | | |
| 9 | Führungskanal | | |
| 10 | Aufbewahrungsfach | | |
| 11 | Fußplatte | | |
| 12 | Deckelplatte | | |
| 13 | Zentralabschnitt | | |
| 14 | Zentralabschnitt | | |
| 15 | Einsteckhöhlung | | |
| 16 | Einsteckabschnitt | | |
| 17 | Befestigungsöffnung | | |
| 18 | Federzunge, Federarm | | |
| 19 | Rastvorsprung | | |
| 20 | Rastvorsprung | | |
| 21 | Rückstellelement | | |
| 22 | Vorsprung | | |
| 23 | Freiraum | | |
| 24 | Rastmittel | | |

## Patentansprüche

1. Vorrichtung mit einer in einer Verwahrstellung in einer Verwahrhöhlung (2) eines Griffs (1) angeordneten Aufbewahrungseinrichtung (3) zur Aufbewahrung von Schraubendrehereinsätzen (4), die wahlweise in ein Futter (5) insbesondere der Vorrichtung einsetzbar sind, wobei die Aufbewahrungseinrichtung (3) in einer axialen Richtung bezogen auf eine Betätigungsachse (A) aus der Verwahrhöhlung (2) in eine Entnahmestellung bringbar ist, in der die Aufbewahrungseinrichtung (3) um ein Schwenklager in eine Schwenkstellung zur Betätigungssachse (A) bringbar ist, in der zumindest einer der Schraubeinsätze (4) der Aufbewahrungseinrichtung (3) entnommen werden kann, **dadurch gekennzeichnet, dass** das Schwenklager einen Lagerpunkt ausbildet, um den die Aufbewahrungseinrichtung (3) verschwenkbar ist, wobei die Figurenachse der Aufbewahrungseinrichtung (3) in der verschwenkten Stellung auf einer Kegelmantelfläche um die Betätigungsachse (A) bewegbar ist.

2. Vorrichtung nach Anspruch 1, **dadurch gekennzeichnet, dass** das Schwenklager einen Lagerpunkt ausbildet, um den die Aufbewahrungseinrichtung ausgehend von einer Koaxiallage zur Betätigungsachse (A) um einen Schwenkwinkel (α) von mindestens 10°, mindestens 15°, mindestens 20° oder mindestens 25° verschwenkbar ist.

3. Vorrichtung nach einem der vorhergehenden Ansprüche, **dadurch kennzeichnet, dass** der Lagerpunkt von einem Kopf (7) eines Schaftes (6) gebildet ist, der an seinem freien Ende eine Schraubeinrichtung in Form eines Futters (5) oder eines Schraubprofiles aufweist.

4. Vorrichtung nach Anspruch 3, **dadurch gekennzeichnet, dass** der Schaft (6) in der Verwahrstellung in einen Führungskanal (9) der Aufbewahrungseinrichtung (3) eingreift und der Kopf (7) in der Entnahmestellung in von einem Endabschnitt des Führungskanales (9) ausgebildeten Lagerelementen (8) gelagert ist.

5. Vorrichtung nach einem der vorhergehenden Ansprüche, **dadurch gekennzeichnet, dass** die Aufbewahrungseinrichtung (3) hantelartig ausgebildet ist, mit einer Fußplatte (11), in deren Mitte Lagerelemente (8) des Schwenklagers angeordnet sind und mit einer Deckelplatte (12), die in der Verwahrstellung die Verwahrhöhlung (2) verschließt.

6. Vorrichtung nach einem der vorhergehenden Ansprüche, **dadurch gekennzeichnet, dass** von einer Fußplatte (11) ausgebildete Rückstellelemente (21), die sich an der Wandung der Verwahrhöhlung (2) abstützen und beim Verschwenken gespannt werden, eine Rückstellkraft erzeugen, um die Aufbewahrungseinrichtung (3) aus ihrer verschwenkten Stellung zurück zu schwenken.

7. Vorrichtung nach einem der vorhergehenden Ansprüche, **dadurch gekennzeichnet, dass** die Aufbewahrungseinrichtung (3) aus einem ersten Teil besteht, welches einen Einsteckabschnitt (16) ausbildet, der in eine Einsteckhöhlung (15) eines zweiten Teiles eingesteckt ist, wobei der Einsteckabschnitt (16) von einer axialen Verlängerung eines Zentralabschnitts (13) und die Einsteckhöhlung (15) von einem Zentralabschnitt (14) ausgebildet ist.

8. Vorrichtung nach einem der vorhergehenden Ansprüche, **dadurch gekennzeichnet, dass** die in Aufbewahrungsfächern (11) rastgehalterten Schraubeinsätze (4) in radialer Richtung bezogen auf die Betätigungsachse (A) aus der Aufbewahrungseinrichtung (3) entnehmbar sind.

9. Vorrichtung nach einem der vorhergehenden Ansprüche, **dadurch gekennzeichnet, dass** in einer Schwenkendstellung der Aufbewahrungseinrichtung (3) die in den Aufbewahrungsfächern (11) angeordneten Schraubeinsätze (4) in der Schwenkstellung den Rand der Verwahrhöhlung (2) berühren, um so vorzugsweise die Schraubendrehereinsätze (4) gegen ein Herausfallen zu sichern.

10. Vorrichtung nach einem der Ansprüche 3 bis 9, **dadurch gekennzeichnet, dass** sich der Schaft (6) in der Betätigungsachse (A) erstreckt, welche eine Symmetrieachse der Vorrichtung ist und eine Drehachse ausbildet, um die das am freien Ende des Schaftes (6) angeordnete Futter (5) durch Aufbringen eines Drehmomentes auf den Griff (1) drehbar ist.

11. Vorrichtung nach einem der Ansprüche 5 bis 10, **dadurch gekennzeichnet, dass** die Deckelplatte (12) gegenüber dem Griff (1) drehbar ist.

12. Vorrichtung nach einem der Ansprüche 3 bis 11, **dadurch gekennzeichnet, dass** der Schaft (6) durch eine Befestigungsöffnung (17) hindurchgreifend in den Griff (1) eingepresst ist.

13. Vorrichtung nach einem der Ansprüche 3 bis 12, **dadurch gekennzeichnet, dass** sich ein rückwärtiger Abschnitt des Schaftes (6) in axialer Richtung nahezu durch die gesamte Verwahrhöhlung (2) erstreckt.

14. Vorrichtung nach einem der Ansprüche 3 bis 13, **dadurch gekennzeichnet, dass** der Kopf (7) ein durchmesservergrößerter Endabschnitt des Schaftes (6) ist.

15. Vorrichtung nach einem der Ansprüche 3 bis 14, **dadurch gekennzeichnet, dass** der Schaft (6) ein oder mehrere Rastvorsprünge (19, 20) aufweist, mittels derer die Aufbewahrungseinrichtung (3) in ihrer Verwahrstellung und/oder ihrer Entnahmestellung verrastet.

## Claims

1. Device with a storage device (3) arranged in a storage position in a storage cavity (2) of a handle (1) for storing screwdriver inserts (4) which can be optionally inserted into a chuck (5), in particular of the device, wherein the storage device (3) can be brought out of the storage cavity (2) into a removal position in an axial direction relative to an actuating axis (A), in which the storage device (3) can be brought about a pivot bearing into a pivot position relative to the actuating axis (A), in which at least one of the screwdriver inserts (4) of the storage device (3) can be removed, **characterised in that** the pivot bearing forms a bearing point about which the storage device (3) can be pivoted, the figure axis of the storage device (3) being movable about the actuating axis (A) on a conical lateral surface in the pivoted position.

2. Device according to claim 1, **characterised in that** the pivot bearing forms a bearing point about which the storage device can be pivoted through a pivot angle (α) of at least 10°, at least 15°, at least 20° or at least 25° from a coaxial position relative to the actuating axis (A).

3. Device according to one of the preceding claims, **characterised in that** the bearing point is formed by a head (7) of a shaft (6) which has a screw device in the form of a chuck (5) or a screw profile at its free end.

4. Device according to claim 3, **characterised in that** the shaft (6) in the storage position engages in a guide channel (9) of the storage device (3) and the head (7) in the removal position is mounted in bearing element (8) formed by an end section of the guide channel (9).

5. Device according to one of the preceding claims, **characterised in that** the storage device (3) is of dumbbell-like design, with a base plate (11), in the centre of which bearing elements (8) of the pivot bearing are arranged, and with a cover plate (12), which closes the storage cavity (2) in the storage position.

6. Device according to one of the preceding claims, **characterised in that** restoring elements (21) formed by a base plate (11), which are supported on the wall of the storage cavity (2) and are tensioned during pivoting, generate a restoring force in order to pivot the storage device (3) back from its pivoted position.

7. Device according to one of the preceding claims, **characterised in that** the storage device (3) consists of a first part which forms an insertion section (16) which is inserted into an insertion cavity (15) of a second part, the insertion section (16) being formed by an axial extension of a central section (13) and the insertion cavity (15) being formed by a central section (14).

8. Device according to one of the preceding claims, **characterised in that** the screwdrivers inserts (4) held in storage compartments (11) can be removed from the storage device (3) in a radial direction relative to the actuating axis (A).

9. Device according to one of the preceding claims, **characterised in that**, in a swivel end position of the storage device (3), the screwdriver inserts (4) arranged in the storage compartments (11) touch the edge of the storage cavity (2) in the swivel position, in order thus preferably to secure the screwdriver inserts (4) against falling out.

10. Device according to one of claims 3 to 9, **characterised in that** the shaft (6) extends in the actuating axis (A), which is an axis of symmetry of the device and forms an axis of rotation, about which the chuck (5) arranged at the free end of the shaft (6) is rotatable by applying a torque to the handle (1).

11. Device according to one of claims 5 to 10, **characterised in that** the cover plate (12) is rotatable relative to the handle (1).

12. Device according to one of claims 3 to 11, **characterised in that** the shaft (6) is pressed into the handle (1) by engaging through a fastening opening (17).

13. Device according to one of claims 3 to 12, **characterised in that** a rear section of the shaft (6) extends in the axial direction almost through the entire storage cavity (2).

14. Device according to one of claims 3 to 13, **characterised in that** the head (7) is a diameter-enlarged end section of the shaft (6).

15. Device according to one of claims 3 to 14, **characterised in that** the shaft (6) has one or more latching projections (19, 20), by means of which the storage device (3) latches in its storage position and/or its removal position.

## Revendications

1. Dispositif, pourvu d'un système de stockage (3) placé dans une position de rangement dans une cavité de rangement (2) d'une poignée (1), pour le stockage d'inserts (4) de visseuse, qui sont sélectivement insérables dans un mandrin (5) notamment du dispositif, dans une direction axiale en rapport à un axe d'actionnement (A), le système de stockage (3) pouvant être amené hors de la cavité de rangement (2) dans une position de prélèvement, dans laquelle le système de stockage (3) peut être amené autour d'un palier de pivotement dans une position en pivotement par rapport à l'axe d'actionnement (A), dans laquelle au moins l'un des inserts (4) de vissage du système de stockage (3) peut être prélevé, **caractérisé en ce que** le palier de pivotement constitue un point d'appui, autour duquel le système de stockage (3) est susceptible de pivoter, dans la position pivotée, l'axe de figure du système de stockage (3) étant déplaçable sur une surface enveloppante conique autour de l'axe d'actionnement (A).

2. Dispositif selon la revendication 1, **caractérisé en ce que** le palier de pivotement constitue un point d'appui autour duquel, en partant d'un positionnement coaxial par rapport à l'axe d'actionnement (A), le système de stockage est susceptible de pivoter autour d'un angle de pivotement (α) d'au moins 10°, au moins 15°, au moins 20° ou au moins 25°.

3. Dispositif selon l'une quelconque des revendications précédentes, **caractérisé en ce que** le point d'appui est formé d'une tête (7) d'une tige (6), qui sur son extrémité libre comporte un système de vissage sous la forme d'un mandrin (5) ou d'un profilé de vissage.

4. Dispositif selon la revendication 3, **caractérisé en ce que** dans la position de rangement, la tige (6) s'engage dans un conduit de guidage (9) du système de stockage (3) et dans la position de prélèvement, la tête (7) est logée dans des éléments de logement (8) constitués par un segment d'extrémité du conduit de guidage (9).

5. Dispositif selon l'une quelconque des revendications précédentes, **caractérisé en ce que** le système de stockage (3) est conçu à la manière d'une haltère, avec une plaque d'embase (11), au milieu de laquelle sont placés des éléments de logement (8) du palier de pivotement et avec une plaque de couverture (12), qui dans la position de rangement ferme la cavité de rangement (2).

6. Dispositif selon l'une quelconque des revendications précédentes, **caractérisé en ce que** des éléments de rappel (21) constitués par une plaque d'embase (11), qui s'appuient sur la paroi de la cavité de rangement (2) et qui sont contraints lors du pivotement, génèrent une force de rappel pour faire pivoter en retour le système de stockage (3) hors de sa position pivotée.

7. Dispositif selon l'une quelconque des revendications précédentes, **caractérisé en ce que** le système de stockage (3) est constitué d'une première partie, laquelle constitue un segment d'insertion (16) qui est inséré dans une cavité d'insertion (15) d'une deuxième partie, le segment d'insertion (16) étant constitué d'un prolongement axial d'un segment central (13) et la cavité d'insertion (15) étant constituée d'un segment central (14).

8. Dispositif selon l'une quelconque des revendications précédentes, **caractérisé en ce que** les inserts (4) de vissage maintenus par enclenchement dans des compartiments de stockage (11) peuvent être prélevés hors du système de stockage (3) dans la direction radiale en rapport à l'axe d'actionnement (A).

9. Dispositif selon l'une quelconque des revendications précédentes, **caractérisé en ce que** dans une position extrême de pivotement du système de stockage (3), les inserts (4) de vissage placés dans les compartiments de stockage (11) touchent dans la position pivotée le bord de la cavité de rangement (2) pour sécuriser ainsi de préférence les inserts (4) de visseuse contre une chute.

10. Dispositif selon l'une quelconque des revendications 3 à 9, **caractérisé en ce que** la tige (6) s'étend dans l'axe d'actionnement (A), lequel est un axe de symétrie du dispositif et constitue un axe de rotation, autour duquel le mandrin (5) placé sur l'extrémité libre de la tige (6) peut être par application d'un couple de rotation sur la poignée (1) est rotatif.

11. Dispositif selon l'une quelconque des revendications 5 à 10, **caractérisé en ce que** la plaque de couverture (12) est rotative par rapport à la poignée (1).

12. Dispositif selon l'une quelconque des revendications 3 à 11, **caractérisé en ce que** la tige (6) est enfoncée dans la poignée (1) en traversant un orifice de fixation (17).

13. Dispositif selon l'une quelconque des revendications 3 à 12, **caractérisé en ce qu'**un segment arrière de la tige (6) s'étend dans la direction axiale pratiquement à travers toute la cavité de rangement (2).

14. Dispositif selon l'une quelconque des revendications 3 à 13, **caractérisé en ce que** la tête (7) est un segment d'extrémité de la tige (6) à diamètre agrandi.

15. Dispositif selon l'une quelconque des revendications 3 à 14, **caractérisé en ce que** la tige (6) comporte une ou plusieurs saillies d'enclenchement (19, 20) au moyen desquelles le système de stockage (3) s'enclenche dans sa position de rangement et / ou dans sa position de prélèvement.
